# EUROPÄISCHE PATENTANMELDUNG

(11) **EP 0 082 907 A1**
(43) Veröffentlichungstag der Anmeldung: **06.07.1983**
(21) Anmeldenummer: 81810518.1
(22) Anmeldetag: 28.12.1981
(51) Int. Cl.: D03C 1/00

(54) **Kupplungsanordnung zum Steuern der Schäfte einer Webmaschine**

(71) Anmelder: Gebrüder Sulzer Aktiengesellschaft, CH-8401 Winterthur (CH)
(72) Erfinder: Hintsch, Otto, Dr., CH-8304 Wallisellen (CH)

(57) **Zusammenfassung**

Bei der Kupplungsanordnung werden vor jeder Selektion sämtliche Anker (53) mechanisch durch die mit einer Abflachung (91) versehene Nockenwelle (92) unmittelbar an den jeweiligen, zugehörigen Elektromagnet (51) herangeführt. Darauf werden lediglich diejenigen Elektromagnete (51), bei denen die Anker (53) angezogen bleiben sollen, unter Strom gesetzt. Beim Zurückdrehen der Nockenwelle (92) gelangt wieder die Abflachung (91) vor die Anker (53). Dadurch werden diejenigen Anker (53), deren zugehöriger Elektromagnet (51) unerregt ist, unter der Wirkung der Feder (69) in die in Figur 2 dargestellte Distanzposition überführt. Bei der nächsten Abtastung durch den Arm (33) wird dessen Aufwärtsbewegung blockiert (Sperrstellung 33a). Die Platine (23) wird dadurch weiterhin im Bereich des Hubmessers (25) gehalten und von diesem hin- und herbewegt. Die Elektromagnete (51) können dadurch relativ klein dimensioniert werden, der Hub der Anker (53) kann zwecks erhöhter Sicherheit der Arbeitsweise des Tasters (33) relativ gross gehalten werden. Das Magnetfeld eines Elektromagnets kann auf grund der schwächeren Dimensionierung des Magnets nicht im Bereich eines zum Nachbarmagneten gehörenden Armes (33) wirksam werden

## Beschreibung

Die Erfindung betrifft eine Kupplungsanordnung zum Steuern der Schäfte einer Webmaschine, mit einer mindestens eine Nut aufweisenden, intermittierend drehenden Antriebswelle und einer in die Nut einkuppelbaren, auf einem auf der Antriebswelle drehbar gelagerten Exzenter angeordneten Klinke sowie mit einer den Exzenter umschliessenden Lasche einer Kurbelstange für den Antrieb zu den Schäften und mindestens einem in den Weg der Klinke bewegbaren, sie auskuppelnden Steuerhebel, welcher von einer in einen Hubmessertrieb einkuppelbaren Platine hin- und herverschwenkbar ist, ferner mit einem Elektromagnet enthaltenden Selektionsmechanismus für das Einkuppeln der Platine in den Hubmessertrieb.

Bei einer bereits vorgeschlagenen Anordnung dieser Art (EP-Anmeldung 80 10 54 40.4) werden die zu selektionierenden, vom Elektromagnet anzuziehenden Anker aufgrund der Erregung des Elektromagnets an diesen heranbewegt und an ihm für die Zeit der Abtastung gehalten. Der Elektromagnet muss dort verhältnismässig stark dimensioniert werden. Gleichwohl darf die bei unerregtem Elektromagnet auftretende Distanzposition des Ankers nicht zu weit vom Elektromagnet entfernt liegen. Man muss also mit einem relativ geringen Hub des Ankers auszukommen versuchen. Eine etwa im Anker mögliche Remanenz muss gering sein, damit der Anker nicht nach Wegnahme des Stromes am Elektromagnet noch eine gewisse Zeit oder dauernd haften bleibt.

Der Erfindung liegt die Aufgabe zugrunde, eine besonders in dieser Hinsicht verbesserte Kupplungsanordnung zu schaffen.

Die Erfindung besteht darin, dass der Selektionsmechanismus an jedem Elektromagnet einen hin und her beweglichen, von einem mit der Platine gekuppelten Taster beaufschlagbaren Anker enthält, welcher mit einer schwenkbaren Nockenwelle zusammenarbeitet, mittels der jeder Anker mechanisch an die wobei bzw. Elektromagnete heranführbar ist, wobei bzw. wonach die selektionierten Anker durch elektrische Erregung des jeweiligen Elektromagnetes in angezogener Position haltbar sind.

Hierdurch wird es möglich, mit verhältnismässig schwach dimensionierten Elektromagneten auszukommen. Schwächer dimensionierte Elektromagnete sind auch deshalb vorzuziehen, weil dann das jeweilige Magnetfeld nur geringe Streuwirkung in die benachbarte Umgebung besitzt. Zu den benachbarten Magneten gehörende Anker können dann nicht in unerwünschter Weise in Anziehposition gehalten werden.

Ferner besitzt ein schwächer dimensionierter Elektromagnet wie auch sein Anker geringere Remanenz, so dass der Anker nach Wegnahme des Stromes sicher vom Magnet abfällt.

Die Erfindung kann auch dahin verwertet, dass der Elektromagbei oder kurz nach net kurz vor,Beginn der mechanischen Heranführung des Ankers durch die Nockenwelle unter Strom gesetzt wird. Die mechanische Heranführung wird dann durch die magnetische Anziehung unterstUtzt,so dass sie sich rascher und unter geringerer Reibung vollziehen lässt. Dies kann im Hinblick auf hohe Maschinendrehzahlen erwünscht sein.

Andererseits kann die Distanzposition relativ weit weg vom Elektromagnet vorgesehen werden, so dass die Betriebsweise sicherer wird. Zweckmässig wird die Anordnung so getroffen, dass der Taster bei angezogener Position des Ankers wirkungslos bleibt und in einer dem Hub entsprechenden Distanz am Anker vorbei bewegt wird, während er andererseits in der Distanzposition des Ankers auf diesen auftrifft. ,

Weitere Merkmale ergeben sich aus der folgenden Beschreibung von Ausführungsbeispielen in Verbindung mit der Zeichnung und den Ansprüchen.
Fig. 1 ist ein Schnitt durch eine erfindungsgemässe ausgebildete Kupplungsanordnung zur Steuerung von Webschäften einer Webmaschine,
Fig. la zeigt ein zugehöriges Detail in anderer Position,
Fig. 2 veranschaulicht ein zugehöriges Detail in grösserem Massstab und
Fig. 3 die Teile nach Fig. 2 in einer anderen Position.

Eine von der Hauptwelle der Webmaschine aus absatzweise jeweils um 180⁰ in Drehung versetzte Antriebswelle 1 enthält zwei Nuten 2, in welcher die Nase 3 einer bei 4 schwenkbar gelagerten, unter Wirkung einer Zugfeder 60 stehenden Kupplungsklinke 5 eingreifen kann. Die Klinke 5 ist auf einem auf Welle 1 drehbar gelagerten Exz^{p}nt^{p}r 6 gelagert, der von einer Lasche 7 umschlossen ist. Diese ist bei 8 an einem Uebertragungsgestänge 9 angelenkt, über welches die gemäss Pfeil 11 entstehende Hin- und Herbewegung der Lasche 7 auf einen zugehörigen Schaft einer Webmaschine übertragen wird.

Auf Welle 1 sind eine ganze Anzahl, z.B. sechs bis zwölf der in Fig. 1 dargestellten Antriebsteile 6, 7 angeordnet, nämlich zu jedem Schaft der Webmaschine ein Exzenter 6 und eine Lasche 7. Die gesamten Teile 1, 6, 7 bilden im wesentlichen die sogenannte Exzentermaschine für Antrieb und Steuerung sämtlicher Webschäfte der Webmaschine. Die Schäfte werden entsprechend einem Bindungsprogramm für die Kettfäden in Hoch- oder Tieffachstellung bewegt.

Zur Betätigung der Klinke 5 während des Betriebes sind zwei auf den ortsfesten Lagerzapfen 12, 13 schwenkbar gelagerte Steuerhebel 14, 15 bzw. 16, 17 eingebaut, die an den freien Enden Haken 18 aufweisen, welche in den Weg der Klinke 5 verschwenkt werden können. Die beiden Steuerhebel sind mit den Armen 15, 17 bei 21 durch ein Gelenk verbunden. Durch den ortsfesten Anschlag 54 ist die Verschwenkbewegung der Steuerhebel 14 bis 17 begrenzt, da der Arm 17 auf den Anschlag unter Wirkung der Zugfeder 55 aufzuschlagen vermag.

Auf dem Arm 15 ist bei 22 eine Platine 23 schwenkbar gelagert, die mit einem gemäss Pfeil 24 hin- und herbewegten Hubmesser 25 gekuppelt werden kann.

Die Platine 23 besitzt einen gabelförmigen Teil 26, der einen Schlitz 27 bildet, In diesen greift der Zapfen 28 eines Armes 31 eines dreiarmigen Hubelementes 31, 32, 33 ein. Das Hubelement ist gemäss Pfeil 34 in Fig. 1 auf und ab beweglich. Der Arm 32 trägt bei 35, 36 scwenkbar gelagerte, durch eine eine sogenannte Mittelpunktsfederung erzeugende Zugfeder 37 zusammengehaltene, einen Schlitz 38 bildende Hebel (Ueberlastungshebel) 41, 42. Der Arm 32 des Hubelementes trägt einen Zapfen 44, welcher in den Schlitz 38 zwischen den Hebel 41, 42 ragt. Schliesslich ragt in den Schlitz 38 noch ein Zapfen 45, der auf einem gemäss Pfeil 46 um 47 hin-und herverschwenkbaren Antriebshebel 48 angebracht ist. Der Hebel 48 führt während des Betriebes einen vollen Auf- und Abwärtshub aus, während die Welle 1 nur um 180⁰ dreht (Doppelhub-Verfahren).

Die Selektionier- oder Programmsteuereinrichtung für das Ein-und Auskuppeln der Klinke 5 wird durch einen ortsfesten Elektromagneten 51 gebildet, der einen um 52 schwenkbaren Anker 53 anzuziehen vermag. Der Anker 53 steht unter der Wirkung einer Feder 69, die bestrebt ist, ihn in Fig. 2, 3 nach rechts gegen eine Abflachung 91 einer Nockenwelle 92 zu ziehen. Die Nockenwelle 92 weist eine Verzahnung 93 auf, die mit einem Zahnsegment 94 eines gemäss Pfeil 97 um 95 hin- und herverschwenkbaren Hebels 96 kämmt.

Die wirkungsweise ist folgende. Wenn während des Webbetriebes der zu der gezeichneten Lasche 7 gehörende Webschaft wechselweise auf- und abwärts bewegt werden soll, muss die Klinke 5 in der Antriebswelle 1, wie in Fig. 1 dargestellt, eingekuppelt sein und bleiben. Zu diesem Zweck müssen die Steuerhebel 14 bis 17 in der in Fig. 1 dargestellten, wirkungslosen Stellung sein, wenn die Klinke 5 mit ihrem freien Ende 61 unter einem der Haken 18 der Steuerhebel hindurchläuft.

Während der Abwärtsbewegung des Antriebshebels 48 trifft der zapfen 45 auf den in Fig. 1 unteren Ueberlasthebel 42 auf. Zunächst wird dadurch bei geringster Distanz (engster Stellung) der beiden Ueberlasthebel 41, 42 der Hubteil 31 bis 33 gesamthaft in Fig. 1 abwärtsbewegt. Durch den abwärtsgehenden Zapfen 28 wird die Platine 23 ebenfalls abwärts verschwenkt, so dass sie mit dem Hubmesser 25 eingekuppelt wird. In der letzten Phase der Abwärtsbewegung des Antriebshebels 48 wird die Spannung der Feder 37 durch _{A}bwärtsver- schwenken des Hebels 42 etwas erhöht. Dadurch wird erreicht, dass die Platine 23 kraftschlüssig, nämlich unter Wirkung der Feder 37, an dem Hubmesser 25 anliegt.

Jedesmal, wenn das Ende 61 der Klinke 5 unter einem der Haken 18 hindurchläuft, befinden sich das Hubmesser 25 und die Platine 23 in der in Fig, 1 gezeichneten Stellung, in welcher die Arme 15, 17 der Steuerhebel in Fig. 1 nach rechts bewegt und die Haken 18 in die in Fig. 1 gezeigte, wirkungslose Stellung ausgeschwenkt sind.

Wenn, wie angenommen, der von der Lasche 7 angetriebene Webschaft weiterhin wechselweise in die Hoch- und Tieffachstellung gehen soll, darf der Anker 53 durch den Elektromagnet 51 nicht angezogen werden, sondern muss - unter der Zugwirkung von Feder 69 - in der in Fig. 1 und 2 gezeichneten, ausgeschwenkten Sperrstellung (Wirkungsstellung) verbleiben. Der Magnet 51 erhält von der zugehörigen Spannungsquelle keinen Strom, er bleibt unerregt. Die Nockenwelle 92 befindet sich dabei in der in Fig. 2 dargestellten Position, in welcher der Anker 53 im Gegenzeigersinn um 52 verschwenkt ist, und auf der Abflachung 91 anliegt (Distanzposition des Ankers 53). In dieser trifft der Arm 33 bei Aufwärmsbewegung des Elements 32 gegen den Anker 53. Die Platine 23 kann nicht aufwärtsgeschwenkt und damit nicht vom Hubmesser 25 ausgekuppelt werden. Bei Rechtsbewegung des Hubmessers 25 wird die Platine 23 mitgenommen, es entsteht die in Fig. 1 gezeichnete Position der Teile 25, 23, in der die Steuerhebel 14 bis 18 ausgeschwenkt sind.

Anschliessend werden die Teile 25, 23 wieder nach links bewegt, bis Arm 17 auf den Anschlag 54 trifft und das Hubmesser 25 in die linke Umkehrstellung gelangt, in der es von der Schulter 70 der Platine 23 abhebt. Der Antriebshebel 48 wird in Fig. 1 aufwärts geschwenkt. Zapfen 45 kommt in Anlage mit Hebel 41, wobei ihm Hebel 42 unter Wirkung der sich entspannenden Feder 37 folgt. Die Hebel 41, 42 sind in der Stellung mit geringster Distanz.

Wenn der Zapfen 45 weiter aufwärtsbewegt wird, folgen zunächst beide Hebel 41, 42 unter geringster Distanz sowie der Hubteil 31 bis 33 nach oben. Der Arm 33 gerät in die in Fig. 2 dargestellte Sperrstellung 33a, in der die Schulter 33b gegen den Anker 53 trifft. Bei weiterer Aufwärtsbewegung wird der Zapfen 45 gegen den Hebel 41 gedrückt, so dass dieser in eine obere Position verschwenkt wird. Dabei streckt sich die Feder 37, so dass der Abstand der Hebel 41, 42 vergrössert wird. Die vom Antriebshebel 48 erzeugte Kraftwirkung wird bei der oberen Position über die Feder 37 auf den unteren Hebel 42 geleitet, der nunmehr die Kraft über den Zapfen 44 auf den Hubteil 32 überträgt, so dass dieser unter Federwirkung in der in Fig. 2 gezeigten Sperrstellung und damit der Arm 33 in federnder Anlage am Anker 53 gehalten wird.

Das Hubmesser 25 und die Platine 23 gelangen, alsdann wieder in die rechte Stellung, die der Position nach Fig. 1 entspricht. Die Steuerhebel 14 bis 17 sind somit wiederum in der ausgeschwenkten, wirkungslosen Stellung, Klinke 5 bleibt eingekuppelt.

Soll ein Webschaft in seiner Hochfachstellung oder in seiner Tieffachstellung, die er einmal erreicht hat, verbleiben, so muss die zugehörige Klinke 5 ausgekuppelt werden. Dies geht folgendermassen vor sich.

Das Hubmesser 25 läuft aus der in Fig. 1 dargestellten rechten Position nach links bis zu seiner linken Umkehrposition, in der zwischen dem Hubmesser und der Abkröpfung 63 der Platine 23 Spiel besteht. Platine 23 wird ebenfalls nach links bewegt, bis die Bewegung durch die beiden Steuerhebel 14, 15 und 16, 17 am Anschlag 54 begrenzt wird. Diese Hebel sind nunmehr in Wirkungsstellung, in der die Haken 18 eingeschwenkt sind. Das Ende 61 der Klinke 5 kann nunmehr auf einen der Haken 18 auflaufen.

Der während des Betriebes dauernd entsprechend Pfeil 97 hin und her verschwenkte Hebel 96 wird in die Position nach Fig. 3 verschwenkt, so dass die Abflachung 91 wirkungslos ist. Der Anker 53 gelangt in die Position 53a nach Fig. 3, in der er sich unmittelbar am Elektromagnet 51 befindet. Nachdem also Anker 53 mechanisch durch Welle 92 an den zugehörigen Elektromagnet 51 heranbewegt ist, wird dieser unter Strom gesetzt, so dass der Anker 53 in seiner wirkungslosen Position 53a gehalten wird.

Bei der folgenden Aufwärtsbewegung des Antriebshebels 48 wird der Hubteil 31 bis 33 unter Innehaltung der geringsten Distanz der Hebel 41, 42 in die obere Position bewegt. Arm 33 hat nunmehr die Position 33c nach Fig. 3. Sie wird durch die wirkungslose Position 53a des Ankers 53 ermöglicht. In ihr steht der Arm 33 neben dem Anker 53.

Zugleich wird auch der Zapfen 28 aufwärtsbewegt. Die Platine 23 gelangt dadurch in die obere, wirkungslose Position 23a, in der sie ausser Eingriff mit dem Hubmesser 25 ist und sich mit der Nase 72 unter Spiel auf einem Anschlag 65 befindet. Dieser bildet eine Begrenzung für die Bewegung der Platine 23 nach oben. Ausserdem bildet er zusammen mit der Nase 72 eine Sicherung dafür, dass die Steuerhebel 14 bis 17 nicht unbeabsichtigt aus der Sperrstellung ausgeschwenkt werden können.

Bei Drehung der Antriebswelle 1 gemäss Pfeil 66 läuft die eingekuppelte Klinke 3 mit ihrem Ende 61 auf einen der Haken 18 der eingeschwenkten Steuerhebel 16, 17 (Fig. la). Dadurch wird Klinke 5 in die Auskupplungsstellung verschwenkt, in der der Zahn 3 ausserhalb der Nut 2 ist. Der zugehörige Webschaft verbleibt damit zusammen mit der Klinke 5 in der zuletzt innegehabten Hoch- oder Tieffachstellung.

Die Welle 95 ist so angetrieben, dass die Nockenwelle 92 auf eine Halbdrehung der Antriebswelle 1 einen vollen Hin- und Herhub ausführt. Dadurch werden-vor jeder durch die Elektromagnete 51 auszuführenden Selektion der Taster 53-sämtliche Taster in die Position nach Fig. 3 geführt. Darauf werden programmgemäss eine Anzahl Elektromagnete 51 unter Strom gesetzt, so dass bei Zurückdrehung der Welle 92 in die Stellung nach Fig. 2 nur diejenigen Anker 53 in die Distanzstellung nach Fig. 2 gelangen, bei denen der zugehörige Taster 33 bei seiner Aufwärtsbewegung in Position 33a blockiert werden soll.

Dadurch, dass die Anker 53 vor jeder Selektion mechanisch an die Magnete 51 heranbewegt werden, wird erzielt, dass die Magnete 51 verhältnismässig klein dimensioniert werden können und dass der Hub der Anker 53 zwischen den beiden Positionen 53 und 53a relativ gross sein kann. Auch lässt sich bei schwächerem Elektromagnet leichter vermeiden, dass das Magnetfeld eines erregten Magneten im Bereich eines zum Nachbarmagneten gehörenden Ankers 53 wirkt. Dadurch wird die Sicherheit der Arbeitsweise der Selektionseinrichtung 51, 53, 33 erhöht.

Bei einer abgewandelten Betriebsweise erhalten die Magnete 51 bereits Strom, bevor ihre Anker 53 in der Position 53a sind, gegebenenfalls bereits bei Beginn der Verschwenkbewegung der Nockenwelle 93 aus Position nach Fig. 3 in die Stellung nach Fig. 2. Die Heranführung der Anker 53 an die Magnete 51 wird dann durch die magnetische Anziehung unterstützt. Die Verschwenkung der Anker 53 in die Position 53a kann somit beschleunigt werden und erfolgt unter geringerer Reibung an der Nockenwelle 93.

## Patentansprüche

1. Kupplungsanordnung zum Steuern der Schäfte einer Webmaschine, mit einer mindestens eine Nut aufweisenden, intermittierend drehenden Antriebswelle und einer in die Nut einkuppelbaren, auf einem auf der Antriebswelle drehbar gelagerten Exzenter angeordneten Klinke sowie mit einer den Exzenter umschliessenden Lasche einer Kurbelstange für den Antrieb zu den Schäften und mindestens einem in den Weg der Klinke bewegbaren, sie auskuppelnden Steuerhebel, welcher von einer in einen Hubmessertrieb einkuppelbaren Platine hin- und herverschwenkbar ist, ferner mit einem Elektromagnete enthaltenden Selektionsmechanismus für das Einkuppeln der Platine in den Hubmessertrieb, dadurch gekennzeichnet, dass der Selektionsmechanismus an jedem Elektromagnet einen hin und her beweglichen, von einem mit der Platine (23) gekuppelten Taster (33) beaufschlagbaren Anker (53) enthält, welcher mit einer schwenkbaren Nockenwelle (92) zusammenarbeitet, mittels der jeder Anker (53) mewobei bzw. chanisch an die Elektromagnete (51) heranführbar ist Ywonach die selektionierten Anker (53) durch elektrische Erregung des jeweiligen Elektromagnetes (51) in angezogener Position (53a) haltbar sind.

2. Anordnung nach Anspruch 1, dadurch gekennzeichnet, dass die Nockenwelle (92) eine Abflachung (91) enthält, über welche die unerregten Elektromagneten (51) gegenüberstehenden Anker (53) unter Wirkung einer Feder (69) in eine Distanzposition (53) bewegbar sind, in welcher der Taster (33) auf den Anker treffen kann (33a), wodurch die Platine (23) im Hubmessertrieb (25) eingekuppelt bleibt.

insbesondere 3. Verfahren für den Betrieb einer Kupplungsanordnung insbesondere nach Anspruch 1 oder 2, dadurch gekennzeichnet, dass die selektionierten Elektromagnete (51) bereits vor Abschluss der mechanischen Heranführung der Anker (53) an sie, z.B. kurz vor, bei oder kurz nach Beginn dieser Heranführung Strom erhalten.
